# EUROPÄISCHE PATENTSCHRIFT

(11) **EP 4 185 754 B1**
(45) Veröffentlichungstag und Bekanntmachung des Hinweises auf die Patenterteilung: **22.11.2023**
(21) Anmeldenummer: 21748594.5
(22) Anmeldetag: 21.07.2021
(51) Int. Cl.: E04F 21/00, G06Q 50/08

(54) **VERFAHREN ZUR DURCHFÜHRUNG EINES BAUPROZESSES BEI DER ERRICHTUNG EINES BAUWERKS MIT EINSATZ MINDESTENS EINES BAUROBOTERS**
METHOD FOR CARRYING OUT A CONSTRUCTION PROCESS WHEN ERECTING A BUILDING USING AT LEAST ONE CONSTRUCTION ROBOT
PROCÉDÉ D'EXÉCUTION D'UN PROCESSUS DE CONSTRUCTION LORS DE L'ÉRECTION D'UN OUVRAGE DE CONSTRUCTION À L'AIDE D'AU MOINS UN ROBOT CONSTRUCTEUR

(30) Priorität: 23.07.2020 DE 102020209308
(43) Veröffentlichungstag der Anmeldung: 31.05.2023
(73) Patentinhaber: Technische Universität Dresden, 01069 Dresden (DE); Soell, Steffen, 02625 Bautzen (DE)
(72) Erfinder: RICHTER, Christian, 01127 Dresden (DE); ZICKLER, Robert, 01109 Dresden (DE); WILL, Frank, 59495 Soest (DE); SOELL, Steffen, 02625 Bautzen (DE)
(74) Vertreter: Pfenning, Meinig & Partner mbB
(86) Internationale Anmeldenummer: PCT/EP2021/070389
(87) Internationale Veröffentlichungsnummer: WO 2022/018137

(56) Entgegenhaltungen:
- WO-A1-2020/097516
- WO-A2-2018/063100
- DE-A1-102018 200 221
- US-A1- 2018 283 015
- US-A1- 2020 024 849
- US-A1- 2020 242 799

## Beschreibung

Die Erfindung betrifft ein Verfahren zur Durchführung eines Bauprozesses bei der Errichtung eines Bauwerks mit Einsatz mindestens eines Bauroboters mit sensorischer Erfassung vorhandener Maßabweichungen sowie eine integrierte Bearbeitung und Anpassung der entsprechenden Werkstücke bei der automatisierten Ausführung von Bauprozessen (z.B. Mauern oder Fliesenlegen) mithilfe eines mobilen Bauroboters.

Die Erfindung bezieht sich insbesondere auf alle Verfahren, bei denen der Ausgleich von Werkstücktoleranzen nicht durch gemittelte Werkstückpositionierung oder Fugenmaßanpassung möglich ist und welche direkt auf der Baustelle ausgeführt werden.

Fertigungs- und prozessbedingt entstehen bei vielen Bauprozessen (z. B. Verlegen von Mauersteinen und Fliesen) Maß- und Lageabweichungen. Diese werden u.a. durch Toleranzen in den Längen-, Breiten- und Höhenmaßen der einzelnen Werkstücke, sowie Toleranzen in den Stoß- und Lagerfugen zwischen den Werkstücken verursacht. In Summe können diese Einzelabweichungen dazu führen, dass die zulässigen oberen und unteren Abmaße, welche im Bauplan vorgeschrieben sind, über- bzw. unterschritten werden. Zur Einhaltung der zulässigen Maßtoleranzen ist es notwendig, die aktuellen Abmaße regelmäßig zu erfassen, zu kontrollieren und wenn nötig die Werkstücke durch subtraktive oder additive Bearbeitung (z. B. Schneiden, Brechen, Brennen, Sägen, Fräsen, Auftragen) anzupassen.

Bisherige mobile Vorrichtungen oder Robotersysteme zum automatisierten Verlegen von Mauersteinen, Fliesen oder ähnlichen Objekten überprüfen die Toleranzkette bzw. die Einhaltung der zulässigen Abmaße nicht. Die zu verlegenden Objekte werden einfach aneinandergereiht. Die Positionierung und Ausrichtung der Objekte erfolgt entweder in Relation zu den bereits verlegten Objekten (z.B. durch Kontrolle der Spalt- und Fugenmaße) oder durch Vorgabe absoluter Positions- und Lagewerte (bezogen auf ein Referenzsystem, z.B. Baustellenkoordinatensystem). Aufgrund der Maßabweichungen werden absolute Positionsmesssysteme nur zur Grobpositionierung eingesetzt. Die Feinpositionierung erfolgt auch hier durch ein Relativmessverfahren oder durch die Kontrolle der Anpresskraft beim Verlegen der Werkstücke.

Es existieren bereits Systeme mit integrierten Einrichtungen zum Zuschneiden der Werkstücke. Der Zuschnitt erfolgt bei diesen Systemen allein auf Basis der durch den Bauplan definierten Planungsdaten.

Mit den existierenden mobilen Baurobotik-Systemen (wie zum Beispiel das System von WO2018/063100A2) kann die Einhaltung der zulässigen Toleranzen nicht gewährleistet werden. Dies liegt zum einen daran, dass die Istmaße des jeweiligen Bauwerks und der Werkstücke nicht regelmäßig gemessen und mit den Nennmaßen und zulässigen Toleranzen verglichen werden. Zum anderen erfolgt keine Anpassung der Werkstücke in Abhängigkeit der aktuellen Maßabweichungen. Ein praxistauglicher Einsatz, bei dem eine Bauausführung nach geltenden Normen und Richtlinien (z.B. DIN 18202 - Toleranzen im Hochbau) gewährleistet sein muss, kann mit den bisherigen Lösungen nicht sichergestellt werden.

Aufgabe der Erfindung ist es daher die Einhaltung der zulässigen Toleranzen bei der automatisierten Verlegung oder Montage von Werkstücken mithilfe mobiler Bauroboter im Bausektor zu ermöglichen.

Erfindungsgemäß wird diese Aufgabe mit einem Verfahren, das die Merkmale des Anspruchs 1 aufweist, gelöst. Vorteilhafte Weiterbildungen und Ausführungsformen können mit in abhängigen Ansprüchen bezeichneten Merkmalen realisiert werden.

Zur Lösung der Aufgabe wird ein Verfahrensablauf definiert, welcher die Kontrolle und Überwachung der zulässigen Toleranzen sowie die Bearbeitung der Werkstücke beinhaltet. Zudem werden technische Lösungsmöglichkeiten zur Realisierung der einzelnen Verfahrensschritte beschrieben.

Bei der Erfindung wird ein Bauprozess mit Einsatz mindestens eines mobilen Bauroboters, der zum Verlegen und/oder Montieren von Werkstücken zur Herstellung eines Bauobjekts ausgebildet ist, durchgeführt.

Dabei wird in einer elektronischen Auswerte- und Steuereinheit ein digitaler Bauplan oder ein digitales Bauobjektmodell gespeichert, in dem Nennmaße und Maßtoleranzen des jeweiligen Bauobjekts enthalten sind.

In der elektronischen Auswerte- und Steuereinheit werden auch zumindest die relevanten äußeren Abmessungen von Werkstücken für das jeweilige Bauprojekt und ggf. auch für das jeweilige Bauobjekt relevanten physikalischen Eigenschaften (Maße, Masse, Lage,..) von Werkstücken für das Bauprojekt gespeichert.

Mittels mindestens eines Sensors oder einer Sensoreinrichtung werden die momentanen Istmaße des jeweiligen Bauprojekts bestimmt und der elektronischen Auswerte- und Steuereinheit zugeführt.

Mit mindestens einem mobilen Bauroboter wird die Suche nach einem im jeweiligen Bauprozess nachfolgend zu verbauenden Werkstück durchgeführt. Dabei können Daten des digitalen Bauobjekts sowie ein oder mehrerer Sensoren genutzt werden.

Nach dem Auffinden des nachfolgend zu verbauenden Werkstücks werden mit mindestens einem/einer weiteren Sensor oder Sensoreinrichtung die für den Bauprozess relevanten äußeren Abmessungen des Werkstücks bestimmt und damit bei einem Verlegen und/oder Montieren des jeweiligen Werkstücks von einem Sollwert auftretende Maßabweichungen berechnet. Mit den ermittelten Maßabweichungen wird entschieden, ob das jeweilige Werkstück an einer dem Bauprojektmodell entsprechenden Position verlegt und/oder montiert oder vorab so bearbeitet wird, so dass seine äußeren Abmessungen nach einem Verlegen und/oder Montieren an der jeweiligen Position innerhalb von Maßtoleranzen liegen.

Vorteilhaft können die jeweiligen Istmaße berührend oder bevorzugt berührungslos bestimmt werden.

Bei einer Entscheidung ob ein Werkstück vor dem Verlegen und/oder Montieren bearbeitet wird oder nicht, sollten im digitalen Bauprojekt hinterlegte Maßtoleranzen berücksichtigt werden.

Die wesentliche Neuheit der Erfindung besteht in der Verknüpfung aus sensorischer Erfassung der Istmaße von Bauprojekt (Bauwerk) und Werkstück, der Bestimmung und Berechnung der Maßabweichungen, der Kontrolle der zulässigen Toleranzen und der Anpassung der Werkstücke in Abhängigkeit der Ergebnisse einer Maßtoleranzanalyse.

Die Erfindung bildet die Voraussetzung zur Einhaltung der zulässigen Toleranzmaße bei der automatisierten Ausführung von Bauprozessen mithilfe mobiler Robotersysteme und schafft somit die Grundlage für einen praxistauglichen Einsatz zukünftiger Baurobotik-Systeme. Durch die Beschreibung eines allgemeingültigen Verfahrensablaufes wird ein breites Feld potenzieller Anwendungsfälle abgedeckt (z. B. Verlegen von Ziegeln, Porenbetonsteinen, Fliesen, Gehwegplatten, Pflastersteinen, Trockenbauwänden usw. als mögliche Werkstücke).

Vor dem Verlege- oder Montageprozess werden aus einem digitalen Bauplan bzw. Gebäudemodell die Informationen über das jeweils zu verbauende Werkstück geladen. Hierzu können u.a. Art, Geometrie, Material oder Typbezeichnung des Werkstücks zählen. Mithilfe dieser Informationen kann der Roboter oder eine separate Fördereinheit nach einem geeigneten Werkstück (z. B. auf einer Palette oder in einem Materiallager) suchen.

Danach werden mithilfe von geeigneten Sensoren die geometrischen Istmaße und/oder die Form des jeweiligen Werkstücks erfasst. Dies kann u.a. durch die Verwendung von Laser-Distanz Sensoren, Laserschnittsensoren, Lidar-Sensoren, Ultraschallsensoren, Tiefenbildkameras, Kameras oder Berührungssensoren erfolgen. Die entsprechenden Sensoren können am Manipulator des Bauroboters oder auf einer Basisplattform angeordnet sein. Die Bestimmung der einzelnen Maße kann vor oder nach dem Aufnehmen des Werkstücks durch den Bauroboter erfolgen. Mithilfe des Sensors bzw. der Sensoreinrichtung kann auch die Suche eines jeweiligen Werkstücks durchgeführt werden.

Die aktuellen Istmaße des Bauobjekts können entweder durch die Sensorik des Bauroboters oder eine separate Messeinrichtung (z. B. Tachymeter oder ein unbemanntes Flugobjekt/Drohne) bestimmt werden. Dazu können dort geeignete Sensoren vorhanden sein.

Mithilfe der Nennmaße des Bauobjektes, die im digitalen Bauprojektmodell enthalten sind, sowie der Istmaße von Bauobjekt und Werkstück können die Maßabweichungen nach dem Verlegen bzw. der Montage des jeweiligen Werkstücks berechnet werden, bevor das jeweilige Werkstück verlegt und/oder montiert wird. Dazu können Informationen zum Bauprozess einbezogen werden, welche u.a. Informationen zu den Fugen- und Spaltmaßen liefern. Die Informationen zum Bauprozess können ebenfalls Teil des digitalen Bauplans oder Bauprojektmodell sein, können aber auch separat definiert werden. Die Informationen zu den Fugen- und Spaltmaßen können alternativ auch in den Nennmaßen enthalten sein. Basierend auf den berechneten Maßabweichungen und den zulässigen Maßtoleranzen, welche ebenfalls im digitalen Bauplan oder Bauprojektmodell hinterlegt sind, wird entschieden ob das Werkstück bearbeitet wird oder nicht. Für die Entscheidung können verschiedene Kriterien verwendet werden, welche auch die Unsicherheiten der ermittelten Istmaße sowie der berechneten Maßabweichungen berücksichtigen.

Es besteht auch die Möglichkeit, die bei der Istmaßermittlung mit dem mindestens einen weiteren Sensor oder Sensoreinrichtung detektiert worden sind, zu berücksichtigen und mit entsprechenden Nennmaßen unter Berücksichtigung von Toleranzmaßen des digitalen Bauprojekts zu vergleichen, um zu bestimmen ob ein jeweiliges Werkstück vor dem Verlegen und/oder Montieren bearbeitet wird oder nicht.

Wird entschieden, dass das Werkstück angepasst werden muss, so wird es mithilfe einer oder mehrerer Bearbeitungseinrichtungen, welche auf dem Bauroboter integriert sein können, angepasst. Nach der Bearbeitung kann das Werkstück im Sinne einer Bearbeitungskontrolle wieder vermessen werden und ggf. nochmals bearbeitet werden (iterativer Prozess). Anschließend wird das Werkstück durch den Roboter verbaut.

## Patentansprüche

1. Verfahren zur Durchführung eines Bauprozesses bei der Errichtung eines Bauwerks mit Einsatz mindestens eines mobilen Bauroboters, der zum Verlegen und/oder Montieren von Werkstücken zur Herstellung eines Bauobjekts ausgebildet ist, bei dem
in einer elektronischen Auswerte- und Steuereinheit ein digitaler Bauplan oder ein digitales Bauobjektmodell gespeichert wird, in dem Nennmaße und Maßtoleranzen des jeweiligen Bauobjekts enthalten sind, und
in der elektronischen Auswerte- und Steuereinheit zumindest die für das jeweilige Bauobjekt relevanten äußeren Abmessungen von Werkstücken für das Bauprojekt gespeichert werden und
mittels mindestens eines Sensors oder einer Sensoreinrichtung die momentanen Istmaße des jeweiligen Bauprojekts bestimmt und der elektronischen Auswerte- und Steuereinheit zugeführt werden und
mit dem mindestens einen mobilen Bauroboter die Suche nach einem im jeweiligen Bauprozess nachfolgend zu verbauenden Werkstück mittels Daten des digitalen Bauobjektmodells durchgeführt wird, wobei
nach dem Auffinden des nachfolgend zu verbauenden Werkstücks mit mindestens einem/einer weiteren Sensor oder Sensoreinrichtung die für den Bauprozess relevanten äußeren Abmessungen des Werkstücks bestimmt und damit bei einem Verlegen und/oder Montieren desjeweiligen Werkstücks von einem Sollwert auftretende Maßabweichungen berechnet werden und damit entschieden wird, ob das jeweilige Werkstück an einer dem Bauprojektmodell entsprechenden Position verlegt und/oder montiert oder vorab so bearbeitet wird, so dass seine äußeren Abmessungen nach einem Verlegen und/oder Platzieren an der jeweiligen Position innerhalb von Maßtoleranzen liegen.

2. Verfahren nach Anspruch 1, **dadurch gekennzeichnet, dass** die Bestimmung der Istdaten berührungslos oder berührend durchgeführt wird.

3. Verfahren nach einem der vorhergehenden Ansprüche, **dadurch gekennzeichnet, dass** bei einer Entscheidung ob ein Werkstück vor dem Verlegen und/oder Montieren bearbeitet wird oder nicht, werden im digitalen Bauprojekt hinterlegte Maßtoleranzen berücksichtigt.

4. Verfahren nach einem der vorhergehenden Ansprüche, **dadurch gekennzeichnet, dass** als Sensor oder Sensoreinrichtung mindestens ein Laser-Distanz Sensor, ein Laserschnittsensor, ein LIDAR-Sensor, ein Ultraschallsensor, eine Tiefenbildkamera, eine Kamera oder ein Berührungssensor eingesetzt wird.

5. Verfahren nach einem der vorhergehenden Ansprüche, **dadurch gekennzeichnet, dass** ein weiterer Sensor oder eine Sensoreinrichtung zur Absolutwertmessung an einem stationären oder mobilen Objekt, insbesondere an einem Stativ oder unbemannten Flugobjekt vorhanden ist, mit dem die Bestimmung von Istmaßen am Bauobjekt durchgeführt wird.

6. Verfahren nach einem der vorhergehenden Ansprüche, **dadurch gekennzeichnet, dass** Fugen- und Spaltmaße, die bei der Istmaßermittlung mit dem mindestens einen weiteren Sensor oder Sensoreinrichtung detektiert worden sind, berücksichtigt und mit entsprechenden Nennmaßen unter Berücksichtigung von Toleranzmaßen des digitalen Bauprojekts verglichen werden, um zu bestimmen ob ein jeweiliges Werkstück vor dem Verlegen und/oder Montieren bearbeitet wird oder nicht.

## Claims

1. A method for carrying out a construction process when erecting a structure using at least one mobile construction robot, which is designed to install and/or assemble workpieces for producing a building, in which
a digital construction plan or a digital building model, in which nominal dimensions and dimensional tolerances of the particular building are contained, is stored in an electronic evaluation and control unit; and
at least the outer dimensions of workpieces for the construction project which are relevant for the particular building are stored in the electronic evaluation and control unit; and
the instantaneous actual dimensions of the particular construction project are determined by means of at least one sensor or a sensor device and are supplied to the electronic evaluation and control unit; and
the search for a workpiece to be subsequently used in the particular construction process is carried out by way of the at least one mobile construction robot by means of data of the digital building model, wherein
the outer dimensions of the workpiece that are relevant for the construction process being determined by way of at least one further sensor or sensor device after the workpiece to be subsequently mounted having been located and, with this, dimensional deviations from a target value which occur during an installation and/or assembly of the particular workpiece being calculated, and a decision being made based thereon as to whether the particular workpiece is installed and/or assembled in a position that corresponds to the construction project model or whether it is first processed so that the outer dimensions thereof are within dimensional tolerances after having been installed and/or placed in the particular position.

2. The method according to claim 1, **characterized in that** the determination of the actual data is carried out in a non-contact or contact manner.

3. The method according to any one of the preceding claims, **characterized in that** dimensional tolerances stored in the digital construction project are taken into consideration in a decision as to whether or not a workpiece is processed prior to installation and/or assembly.

4. The method according to any one of the preceding claims, **characterized in that** at least one laser distance sensor, a laser cutting sensor, a LIDAR sensor, an ultrasonic sensor, a depth image camera, a camera or a touch sensor is used as the sensor or sensor device.

5. The method according to any one of the preceding claims, **characterized in that** a further sensor or sensor device for absolute measurement is present at a stationary or mobile object, in particular a tripod or an unmanned aerial vehicle, by way of which the determination of actual dimensions at the building is carried out.

6. The method according to any one of the preceding claims, **characterized in that** joint dimensions and clearances that were detected during the actual dimension ascertainment by way of the at least one further sensor or sensor device are taken into consideration and, taking tolerance dimensions of the digital construction project into consideration, are compared to corresponding nominal dimensions so as to determine whether or not a particular workpiece is processed prior to installation and/or assembly.

## Revendications

1. Procédé de réalisation d'un processus de construction lors de l'édification d'un bâtiment avec l'emploi d'au moins un robot de construction mobile, qui est conçu pour la pose et/ou le montage de pièces pour la fabrication d'un objet de construction, dans lequel
dans une unité d'analyse et de contrôle électronique, est enregistré un plan de construction numérique ou un modèle d'objet de construction numérique, dans lequel sont contenues les dimensions nominales et les tolérances dimensionnelles de l'objet de construction respectif et
dans l'unité d'analyse et de contrôle électronique, sont enregistrées au moins les dimensions extérieures des pièces pour le projet de construction importantes pour le projet de construction respectif et
au moyen d'au moins un capteur ou d'un dispositif de capteur, les dimensions réelles instantanées du projet de construction respectif sont déterminées et sont entrées dans l'unité d'analyse et de contrôle électronique et
avec l'au moins un robot de construction mobile, est effectuée une recherche d'une pièce suivante à monter dans le processus de construction respectif au moyen des données du modèle d'objet de construction numérique, dans lequel
après la découverte de la pièce suivante à monter avec au moins un autre capteur ou dispositif de capteur, les dimensions extérieures de la pièce importantes pour le processus de construction sont déterminées et les écarts dimensionnels par rapport à une valeur de consigne, apparaissant lors d'une pose et/ou d'un montage de la pièce respective, sont ainsi calculés et il est donc décidé si la pièce respective est posée et/ou montée à une position correspondant au modèle de projet de construction ou préalablement usinée de sorte que ses dimensions extérieures se trouvent à l'intérieur de tolérances dimensionnelles après une pose et/ou un placement à la position respective.

2. Procédé selon la revendication 1, **caractérisé en ce que** la détermination des données réelles est effectuée sans contact ou avec contact.

3. Procédé selon l'une des revendications précédentes, **caractérisé en ce que**, lors d'une décision si une pièce est usinée ou non avant la pose et/ou le montage, les tolérances dimensionnelles enregistrées dans le projet de construction numérique sont prises en compte.

4. Procédé selon l'une des revendications précédentes, **caractérisé en ce que** le capteur ou le dispositif de capteur utilisé est au moins un capteur de distance au laser, un capteur de coupe au laser, un capteur Ll-DAR, un capteur à ultrasons, une caméra de profondeur, une caméra ou un capteur de contact.

5. Procédé selon l'une des revendications précédentes, **caractérisé en ce qu'**un autre capteur ou un dispositif de capteur de mesure de valeur absolue est prévu au niveau d'un objet stationnaire ou mobile, plus particulièrement au niveau d'un trépied ou d'un objet volant télécommandé, avec lequel la détermination des dimensions réelles de l'objet de construction est effectuée.

6. Procédé selon l'une des revendications précédentes, **caractérisé en ce que** les dimensions des jonctions et des interstices, qui ont été détectées lors de la détermination des dimensions réelles avec l'au moins un autre capteur ou dispositif de capteur, sont prises en compte et comparées avec des dimensions nominales correspondantes en tenant compte des tolérances dimensionnelles du projet de construction numérique, afin de déterminer si une pièce respective est usinée ou non avant la pose et/ou le montage.
